# DEMANDE DE BREVET EUROPEEN

(11) **EP 4 778 422 A1**
(43) Date de publication de la demande: **22.07.2026**
(21) Numéro de dépôt: 25153150.5
(22) Date de dépôt: 21.01.2025
(51) Int. Cl.: A44C 5/24, A44C 5/02, A44C 5/08

(54) **MAILLON DE BRACELET AVEC MISE A L'AISE**

(71) Demandeur: Breitling SA, 2540 Grenchen (CH)
(72) Inventeur: HODEL, Gilles, 2000 Neuchâtel (CH); LONGO, Massimo, 2504 Bienne (CH); RICHEME, Thierry, 2520 La Neuveville (CH)
(74) Mandataire: Patentsmith SA

(57) **Abrégé**

Maillon (1) de bracelet (100) comprenant :
- un premier élément de maillon (3) ;
- un deuxième élément de maillon (5) monté en coulissement sur ledit premier élément de maillon (3) selon une première direction perpendiculaire à l'axe principal dudit maillon (1) entre un premier état stable et un deuxième état stable
- un système de verrouillage agencé pour définir lesdits états stables dudit deuxième élément de maillon (3) par rapport audit premier élément de maillon (5)
dans lequel ledit système de verrouillage comporte un élément mobile (9) monté en glissement sur ledit premier élément de maillon (3) selon une deuxième direction perpendiculaire à ladite première direction, ledit élément mobile (9) portant au moins un premier élément de verrouillage (15, 17) agencé de sorte à coopérer avec au moins un deuxième élément de verrouillage (13a, 13b, 19) prévu sur ledit deuxième élément de maillon (5), lesdits éléments de verrouillage (15, 17, 13a, 13b, 19) étant agencés pour définir lesdits états stables lorsque ledit élément mobile (9) se trouve dans une position de verrouillage, ledit au moins un premier élément de verrouillage (15, 17) étant libre par rapport audit au moins un deuxième élément de verrouillage (13a, 13b, 19) lorsque ledit élément mobile (9) se trouve dans une position de déverrouillage.

Selon l'invention, ledit élément mobile (9) forme une surface extérieure dudit maillon s'étendant sur substantiellement toute la largeur dudit premier élément de maillon (3), l'ensemble dudit élément mobile (9) étant déplaçable entre ladite position de verrouillage et ladite position de déverrouillage.

## Description

### Domaine technique

La présente invention se rapporte au domaine de la bijouterie et de l'horlogerie. Elle concerne, plus particulièrement, un maillon de bracelet permettant une mise à l'aise, notamment pour montre bracelet.

### Etat de la technique

Le confort de l'utilisateur est primordial lors du port d'une montre bracelet, ou, plus généralement, d'un bracelet. Pendant le port d'une montre ou d'un bracelet, la circonférence du poignet de l'utilisateur peut varier en fonction de la température, des efforts exercés et d'autres facteurs, ce qui peut nuire à ce confort en rendant le bracelet trop étroit ou trop lâche, le cas échéant. Un ajustement d'un bracelet composé de maillons métalliques peut typiquement se faire au niveau de son fermoir, ce qui nécessite typiquement d'enlever la montre afin de régler la longueur du bracelet, mais des solutions relativement complexes ont également été proposées pour permettre un tel ajustement sans devoir ouvrir le fermoir.

Une autre solution est de prévoir au moins un maillon du bracelet qui permet de prolonger et de raccourcir le bracelet d'une longueur prédéterminée, qui peut être implémentée indépendamment du fermoir, et permet à l'utilisateur de mettre le bracelet à l'aise en allongeant ledit maillon.

Le document CH713641 décrit un tel maillon, qui se compose de deux éléments de maillon, déplaçables l'un par rapport à l'autre selon une direction longitudinale du bracelet et agencés pour adopter au moins deux positions relatives stables, définissant deux longueurs différentes. Une tige transversale s'étend entre deux boutons poussoirs portés par un premier élément de maillon, et traverse l'autre. La tige porte également deux douilles servant d'organes de verrouillage, qui coopèrent avec des butées complémentaires lorsque le maillon se trouve dans l'une de ses positions stables. Une pression sur l'un des boutons poussoirs fait sortir les douilles des butées correspondantes, ce qui permet un glissement mutuel entre les deux éléments de maillon afin de les faire évoluer d'une position stable à l'autre. En relâchant le poussoir, un élément élastique de rappel sollicite la tige à réadopter sa position de départ, les douilles rentrent dans leurs butées correspondantes et verrouillant les deux éléments de maillon dans la position stable choisie.

Cet agencement est relativement complexe, impliquant un nombre relativement élevé de composants. Pour le surplus, l'agencement de poussoirs est visible depuis l'extérieur, ce qui peut nuire à l'aspect esthétique du bracelet.

Le but de l'invention est par conséquent de proposer un maillon de bracelet dans lequel les défauts susmentionnés sont au moins partiellement surmontés.

### Divulguation de l'invention

De façon plus précise, l'invention concerne un maillon de bracelet selon la revendication indépendante. Ce maillon comprend :
- un premier élément de maillon ;
- un deuxième élément de maillon monté en coulissement sur ledit premier élément de maillon selon une première direction, qui s'étend perpendiculaire à l'axe principale dudit maillon, et donc parallèle à la direction d'extension du bracelet dans lequel ledit maillon est intégré, ce coulissement étant entre un premier état stable et un deuxième état stable ;
- un système de verrouillage agencé pour définir lesdits états stables dudit deuxième élément de maillon par rapport audit premier élément de maillon, notamment en verrouillant les deux éléments de maillon ensemble dans chacun de ces deux états stables.

Ledit système de verrouillage comporte un élément mobile monté en glissement sur ledit premier élément de maillon selon une deuxième direction perpendiculaire à ladite première direction (et donc en largeur dudit maillon), ledit élément mobile portant au moins un premier élément de verrouillage agencé pour coopérer avec au moins un deuxième élément de verrouillage prévu sur ledit deuxième élément de maillon, lesdits éléments de verrouillage étant de n'importe quelles formes convenables agencées pour définir lesdits états stables lorsque ledit élément mobile se trouve dans une position de verrouillage et étant débloquées lorsque ledit élément mobile se trouve dans une position de déverrouillage.

Selon l'invention, ledit élément mobile forme une surface extérieure dudit maillon s'étendant sur toute la largeur dudit premier élément de maillon (la largeur étant considéré par rapport au bracelet dans lequel le maillon est destiné à être intégré et correspondant donc à la dimension principale dudit maillon), l'ensemble dudit élément mobile étant déplaçable entre ladite position de verrouillage et ladite position de déverrouillage.

Par ces moyens, un bouton poussoir proprement dit n'est pas présent, et donc les bords de ce dernier ainsi que ceux de son logement ne sont pas présents. L'aspect visible est ainsi plus « propre », et la manipulation de l'élément mobile est facilitée, puisqu'aucun bord d'un tel logement ne peut interférer avec la manipulation.

Avantageusement, au moins un élément élastique de rappel est prévu, ledit élément élastique de rappel étant agencé pour rappeler ledit élément mobile vers ladite position de verrouillage.

Avantageusement, ledit élément mobile définit un creux, un tenon que comporte ledit deuxième élément de maillon étant imbriqué dans ledit creux, notamment avec jeu. Pour le surplus, ledit au moins un premier élément de verrouillage se trouve au moins partiellement dans ledit creux, ledit au moins un deuxième élément de verrouillage étant prévu sur ledit tenon de telle sorte à coopérer entre eux pour verrouiller les deux éléments de maillon l'un par rapport à l'autre.

Dans une variante, ledit au moins un premier élément de verrouillage comporte une première goupille portée par ledit élément mobile, et ledit au moins un deuxième élément de verrouillage comporte deux encoches formées dans ledit tenon et agencées pour coopérer avec ladite première goupille. Alternativement, un ergot peut servir le même but que lesdites encoches. Ledit au moins un premier élément de verrouillage peut également comporter une deuxième goupille portée par ledit élément mobile et munie d'une gorge, ledit au moins un deuxième élément de verrouillage comportant une fente de blocage qui permet le passage de la tête de ladite deuxième goupille exclusivement dans chacun des états stables, ladite fente de blocage étant conformée de telle sorte que l'alignement entre ladite gorge et ladite fente de blocage permet le passage de la deuxième goupille lors d'une transition de l'un des états stables à l'autre. Un verrouillage stable sur les deux côtés du maillon est ainsi assuré.

Dans une autre variante, ledit au moins un premier élément de verrouillage fait partie d'une tige traversant ledit élément mobile, par exemple en étant formé par au moins un, de préférence deux, tronçons de ladite tige. Pour le surplus, ladite tige est munie d'au moins une gorge circonférentielle, ledit au moins un deuxième élément de verrouillage comportant au moins une fente de blocage comportant une ouverture qui permet le passage dudit premier élément de verrouillage correspondant exclusivement dans chacun desdits états stables, ladite au moins une fente de blocage étant en outre conformée de telle sorte que l'alignement entre ladite gorge correspondante et ladite au moins une fente de blocage correspondante permet le passage de la tige lors d'une transition de l'un des états stables à l'autre. De préférence, deux desdites fentes de blocage sont prévues, de part et d'autre dudit tenon.

Avantageusement, ladite fente comporte deux parties agencées pour permettre le passage du premier élément de verrouillage correspondant (que ce soit la tige ou la goupille munie d'une gorge, le cas échéant), lesdites deux parties étant liées par un tronçon intermédiaire ayant une largeur qui est supérieure au diamètre de ladite gorge et inférieure au diamètre du reste du premier élément de verrouillage correspondant, c'est-à-dire de ladite tête de ladite deuxième goupille ou de la partie à diamètre supérieure de ladite tige, le cas échéant.

Avantageusement, ledit élément élastique de rappel est agencé dans ledit creux, et est situé entre ledit premier élément de maillon et ledit élément mobile.

Un ou plusieurs de ces maillons est/sont destiné(s) à être intégré(s) dans un bracelet, qui est notamment destiné à être attaché à une boite de montre.

### Brève description des dessins

D'autres détails de l'invention apparaîtront plus clairement à la lecture de la description qui suit, faite en référence aux dessins annexés dans lesquels :
- Figure 1 est une vue latérale d'une partie d'un bracelet comprenant un maillon selon l'invention ;
- Figure 2 est une vue en coupe parallèle au plan dudit bracelet, selon la ligne A-A de la figure 1, ledit maillon se trouvant dans son premier état stable ;
- Figure 3 est une vue en coupe selon la ligne B-B de la figure 2 ;
- Figure 4 est une vue en coupe selon la ligne G-G de la figure 3 ;
- Figure 5 est une vue semblable à la figure 2, l'élément mobile ayant été déplacé pour déverrouiller les deux éléments de maillon ;
- Figures 6 et 7 sont des vues semblables à celles des figures 3 et 4 respectivement, l'élément mobile étant dans sa position telle qu'illustrée sur la figure 5 ;
- Figure 8 est une vue semblable à celle de la figure 2, les deux éléments de maillon se trouvant dans leur deuxième état, avant reverouillage ;
- Figure 9 une vue semblable à celle de la figure 2, ledit maillon se trouvant dans son deuxième état stable ;
- Figure 10 est une vue éclatée isométrique d'encore un mode de réalisation d'un maillon selon l'invention ;
- Figure 11 est deux vues en coupe du mode de réalisation de la figure 10, similaires à celle de la figure 2, l'une en état de repos, l'autre illustrant l'élément mobile déplacée ;
- Figures 12 et 13 sont des vues en coupe, similaires à celle de la figure 2, d'encore deux autres modes de réalisation de maillons selon l'invention.

### Modes de réalisation de l'invention

La figure 1 illustre une partie d'un bracelet 100 comprenant un maillon 1 selon un mode de réalisation non-limitatif de l'invention, ledit maillon 1 étant illustré plus en détail sur les figures 2 à 4.

Ce maillon 1 selon l'invention comporte un premier élément de maillon 3 monté en coulissement sur un deuxième élément de maillon 5, ce coulissement étant selon une première direction qui est perpendiculaire à l'axe principale dudit maillon 1 et parallèle à l'axe principale du bracelet 100 dans lequel ledit maillon 1 est destiné à être intégré.

Chacun desdits éléments de maillon 3, 5 est agencé pour être monté à un autre élément 7a, 8 adjacent respectif, de façon classique, comme par exemple par l'intermédiaire d'une barrette 7b, une tige, des vis ou similaire, les autres éléments 7a, 8 étant par exemple un autre maillon 7a (que ce soit de type classique ou selon l'invention), un fermoir 8, une boite de montre, ou similaire. Il faut noter qu'aucun des éléments de maillon 3, 5 n'est à assimiler à un élément de fermoir ou d'une boite de montre.

Globalement, le maillon 1 est construit de telle sorte que les deux éléments de maillon 3, 5 peuvent adopter deux états stables correspondant à deux positions différentes l'un par rapport à l'autre selon ladite première direction, conférant ainsi audit maillon 1 deux longueurs effectives différentes. L'intégration d'un ou plusieurs de ces maillons 1 selon l'invention dans un bracelet 100 permet par conséquent la mise à l'aise de ce dernier si l'utilisateur a besoin de le rendre plus lâche, et ce sans devoir l'enlever pour effectuer un ajustement au niveau du fermoir.

Dans la situation illustrée sur la figure 1, le maillon 1 se trouve dans son premier état stable, raccourci, dans lequel il présente sa longueur effective la plus courte, le premier élément de maillon 3 étant dans une position rapprochée au deuxième élément de maillon 5.

Comme mentionné ci-dessus, cette position est stable, et à cet effet, le maillon 1 comporte un système de verrouillage, qui est distribué entre les deux élément de maillons 3, 5, comportant des composants prévus sur chacun de ces derniers.

A cet effet, le premier élément de maillon 3 porte un élément mobile 9, qui est solidaire en translation dudit premier élément de maillon 3 selon la première direction (de droite à gauche sur la figure 2), et est monté en coulissement sur ce dernier selon une deuxième direction (de haut en bas sur la figure 2), perpendiculaire à ladite première direction, ce coulissement étant à l'encontre de l'effet d'un élément élastique de rappel 11 qui est agencé pour le rappeler vers la position illustrée sur la figure 2. L'élément élastique de rappel 11 est représenté dans un état détendu sur les figures 2, 5, 8 et 9 à cause d'une limitation du logiciel de dessin utilisé pour préparer les figures, mais la personne du métier comprend qu'il se trouve comprimé dans l'interstice formé entre l'élément mobile 9 et une partie du premier élément de maillon 3.

L'élément mobile 9 s'étend sur toute la largeur dudit premier élément de maillon 3, c'est-à-dire considéré selon ladite deuxième direction, et par conséquent sur l'ensemble de la largeur du bracelet 100 dans lequel le maillon 1 selon l'invention est intégré. Au lieu d'un bouton poussoir, l'ensemble de l'élément mobile 9 est déplaçable selon ladite deuxième direction, et à cet effet, il s'étend de l'un des bords dudit maillon 1 à l'autre, formant ainsi une partie de la surface supérieure de ce dernier. Cette surface est destinée à être visible lors de la portée du bracelet 100, ou autrement dit, elle représente la surface qui est destinée à être dirigée dans une direction opposée à la peau de l'utilisateur.

Dans sa position illustrée sur la figure 1, l'élément mobile 9 est agencé pour bloquer un déplacement relatif en translation dudit premier élément de maillon 3 par rapport audit deuxième maillon 5 selon ladite première direction, en les rendant mutuellement solidaires en translation dans cette direction.

La face inférieure de l'élément mobile 9, c'est-à-dire sa face qui est destinée à se diriger vers le poignet de l'utilisateur lorsque le bracelet 100 est porté, est découpée pour définir un creux 9a (voir figure 4), et entoure au moins partiellement un tenon 5a que comporte le deuxième élément de maillon 5 et qui s'imbrique avec jeu à l'intérieur de la face creuse de l'élément mobile 9.

Considéré très génériquement, l'élément mobile comporte au moins un premier élément de verrouillage agencé coopérer avec au moins un deuxième élément de verrouillage prévu sur ledit deuxième élément de maillon, ces éléments de verrouillage étant agencés pour définir lesdits états stables lorsque ledit élément mobile 9 se trouve dans une position de verrouillage.

À cet effet, et dans le mode de réalisation illustré sur les figures 1 à 9, le tenon 5a comporte une paire d'encoches 13a, 13b, formant ainsi des deuxièmes éléments de verrouillage, qui s'étendent parallèle à ladite deuxième direction, et qui se trouvent à une distance l'une par rapport à l'autre, considérée parallèle à ladite première direction. Pour le surplus, l'élément mobile 9 porte une première goupille 15, servant de premier élément de verrouillage, qui est solidaire de l'élément mobile 9. Cette goupille 15 se dirige vers l'intérieur du creux 9a de ce dernier, traversant une partie dudit premier élément de maillon 3 et étant agencée pour rentrer dans une des encoches 13a, 13b, afin de rendre les deux élément de maillons 3, 5 solidaires en translation selon la première direction. En alternative à la première goupille 15, une vis, un plot, des tronçons d'une tige ou similaire peuvent être utilisé. Par la suite, le terme « première goupille 15 » sera utilisé, afin de simplifier la lecture en lien avec le mode de réalisation illustré sur les figures 1 à 9. De façon similaire, les encoches 13a, 13b formant des deuxièmes éléments de verrouillage peuvent être remplacées par d'autres structures qui conviennent également à ce rôle. Tout génériquement, et pour rappel, l'élément mobile 9 comporte au moins un premier élément de verrouillage qui coopère avec au moins un deuxième élément de verrouillage prévu sur le tenon 5a.

L'élément mobile 9 porte également une deuxième goupille 17, qui est située directement en regard de ladite première goupille 15 dans le mode de réalisation illustré, mais un décalage parallèle à ladite première direction est également possible. Cette deuxième goupille est également solidaire de l'élément mobile 9, les deux goupilles 15, 17 s'étendant l'une en direction de l'autre à l'intérieur de la partie creuse dudit élément mobile 9 et constituant des premiers éléments de verrouillage.

La deuxième goupille traverse la fente de blocage 19 pour rentrer dans une cavité 21 pratiquée dans ledit tenon 5a, la fente de blocage 19 étant agencée pour permettre à la deuxième goupille 17 de se déplacer selon ladite deuxième direction lorsque le premier élément de maillon 3 est dans l'une des positions stables relatives par rapport audit deuxième élément de maillon 5, et de passer d'une position à l'autre lorsque l'utilisateur pousse l'élément mobile 9 à l'encontre du élément élastique de rappel 11, la fente de blocage présentant une forme adaptée à cet effet, en ayant deux parties 19a généralement rondes chacune d'un diamètre légèrement supérieur à celui de ladite deuxième goupille 17, liées par un tronçon intermédiaire de largeur inférieure au diamètre de la deuxième goupille 17. Cette dernière est également munie d'une gorge 17a circonférentielle présentant un diamètre légèrement plus petit que la largeur dudit tronçon intermédiaire, ladite gorge 17a étant positionnée à cet effet à un endroit convenable le long de la deuxième goupille 17, comme découlera par la suite. La fente 19 constitue encore un deuxième élément de verrouillage, au vu de sa coopération avec la deuxième goupille 17.

Les figures 5 à 7 illustrent la situation lorsque l'utilisateur appuie sur l'élément mobile 9, en l'enfonçant selon ladite deuxième direction à l'encontre de l'élément élastique de rappel 11, c'est-à-dire vers le haut sur la figure 3. Dans un souci de ne pas surcharger les figures, seuls les signes de référence mentionnés ci-dessous en lien avec une figure particulière y sont représentés.

La première goupille 15 est sortie de l'encoche 13a dans laquelle elle se trouvait auparavant, et la gorge 17a de la deuxième goupille 17 est maintenant alignée avec le tronçon intermédiaire de la fente de blocage 19 de telle sorte à pouvoir passer le long de ce dernier. Ledit premier élément de maillon 3 est ainsi désolidarisée dudit deuxième élément de maillon 5 en translation selon ladite première direction, et peut donc être glissé par rapport à ce dernier (ou inversement, bien entendu).

La figure 8 illustre la situation lorsque l'utilisateur a fait glisser le premier élément de maillon 3 par rapport au deuxième élément de maillon 5 juste avant que l'élément mobile 9 reprenne sa position de départ par rapport au premier élément de maillon 3 sous l'effet de l'élément élastique de rappel 11. Dans cet état, la première goupille 15 est maintenant alignée avec l'encoche 13b, et la deuxième goupille 19 est également alignée avec l'autre partie 19a de la fente de blocage 19 qui permet son passage. Il faut noter que, si l'utilisateur relâche le deuxième élément 9 à mi-chemin entre les deux positions relatives stables des élément de maillons 3, 5, la coopération entre la gorge 17a et le tronçon intermédiaire de la fente de blocage 19 empêche l'élément mobile 9 de se déplacer selon la deuxième direction avant que la position illustrée sur la figure 9 soit adoptée.

Dans cette position, et pour autant que l'utilisateur n'appuie pas sur le l'élément mobile 9 dans une direction vers le haut sur les figures 8 et 9, le élément élastique de rappel sollicite ce dernier dans une direction vers le bas des figures 8 et 9, de telle sorte à réadopter sa position relative de départ par rapport audit premier élément de maillon 3.

La première goupille 15 entre ainsi dans la deuxième encoche 13b, et la deuxième goupille 17 est également bloquée par la fente 19, solidarisant ainsi les deux élément de maillons 3, 5 l'un par rapport à l'autre dans un deuxième état, allongée.

Les figures 10 et 11 illustrent encore un mode de réalisation d'un maillon 1 selon l'invention, qui sera décrit en termes des différences par rapport à celui des figures 1 à 9. Pour le surplus, et dans un souci de ne pas surcharger les figures, seules les signes de référence mentionnés dans le texte spécifiquement en lien avec l'ensemble des figures 10 à 12 ysont reproduits.

Le mode de réalisation tel qu'illustré sur les figures 10 et 11 diffère de celui des figures 1 à 9 en ce que les goupilles 15 et 17 ont été remplacées par une tige 23, qui traverse l'entièreté du tenon 5a, et s'étend d'un côté de l'élément mobile 9 à l'autre. Pour le surplus, les encoches 13a, 13b ont été remplacés dans le rôle de deuxièmes éléments de verrouillage supplémentaires par une deuxième fente de blocage 25, qui est analogue à la fente de blocage 19 et située sur l'autre côté du tenon 5a. Cette deuxième fente de blocage 25 comporte, bien entendu, deux parties 25a analogues aux parties 19a de l'autre fente 19. Des tronçons 23a, 23b de la tige 23 forment des premiers éléments de verrouillage, coopérant avec les fentes de blocage 19, 25 de la même manière que la goupille 17 des figures 1 à 9. A cet effet, la tige 23 est également munie de deux gorges 23c, 23d qui ont la même fonction que la gorge 17a.

Par conséquent, dans l'état illustré sur le dessin à gauche de la figure 11, les tronçons 23a, 23b de la tige 23 sont bloqués par les fentes de blocage respectives 19, 25. En déplaçant l'élément mobile 9 à l'encontre de l'élément élastique de rappel 11 (voir le dessin à droite de la figure 11), les gorges 23c, 23d s'alignent chacune avec la fente de blocage respective 19, 25, et le premier élément de maillon 3 peut donc être déplacé par rapport au deuxième élément de maillon 5 de la même façon que décrit ci-dessus dans le contexte des figures 1 à 9.

La figure 12 illustre encore un mode de réalisation d'un maillon 1 selon l'invention, qui diffère de celui des figures 10 et 11 en ce que l'élément mobile 9 peut se déplacer dans les deux sens par rapport au premier élément de maillon 3. A cet effet, des gorges 23c, 23e respectivement 23d, 23f sont agencées de part et d'autre de chaque tronçon respective 23a, 23b, et un deuxième élément élastique de rappel 27 est prévu pour agir selon la direction opposée à l'élément élastique de rappel 11. La position neutre, c'est-à-dire de verrouillage, de l'élément mobile 9 est ainsi une position médiane, un déverrouillage de ce dernier pouvant s'effectuer donc par le biais d'un déplacement relatif de l'élément mobile 9 dans l'un sens ou dans l'autre.

La figure 13 illustre encore un mode de réalisation d'un maillon 1 selon l'invention, qui diffère de celui des figures 1 à 9 principalement en ce que, au lieu des encoches 13a, 13b, un ergot 29 est prévu dans un creux du tenon 5a et est agencé pour définir les deux positions bloquées de la goupille 15, tout en laissant passer cette dernière lorsque l'élément mobile 9 est déplacée latéralement pour déverrouiller le maillon 1.

En incorporant plusieurs des maillons 1 selon l'invention dans un bracelet, par exemple de part et d'autre d'un fermoir 8 ou d'une boite de montre, l'utilisateur peut aisément choisir plusieurs longueurs effectives du bracelet, pour compenser des variations de la circonférence de son poignet et/ou ses besoins au niveau du confort et/ou de la rétention de sa montre ou de son bracelet.

Puisque l'ensemble de l'élément mobile 9, qui définit une surface visible du maillon 1 de relativement grande taille, se déplace pour déverrouiller les éléments de maillon 3, 5, il n'y a pas de logement visible sur une face extérieure de l'un des éléments de maillon 3, 5, ce qui est nécessairement le cas lors de l'utilisation d'un bouton poussoir. Pour le surplus, la manipulation est rendue plus facile pour l'utilisateur par rapport à l'enfoncement d'un bouton poussoir, car aucun bord de logement ne peut interférer avec le doigt de l'utilisateur.

Même si l'invention ait été dévoilée en lien avec des modes de réalisation particulières, davantage de variations sont bien entendu possibles sans sortir du cadre des revendications annexées.

## Revendications

1. Maillon (1) de bracelet (100) comprenant :
- un premier élément de maillon (3) ;
- un deuxième élément de maillon (5) monté en coulissement sur ledit premier élément de maillon (3) selon une première direction perpendiculaire à l'axe principal dudit maillon (1) entre un premier état stable et un deuxième état stable ;
- un système de verrouillage agencé pour définir lesdits états stables dudit deuxième élément de maillon (3) par rapport audit premier élément de maillon (5) ;
dans lequel ledit système de verrouillage comporte un élément mobile (9) monté en glissement sur ledit premier élément de maillon (3) selon une deuxième direction perpendiculaire à ladite première direction, ledit élément mobile (9) portant au moins un premier élément de verrouillage (15, 17) agencé de sorte à coopérer avec au moins un deuxième élément de verrouillage (13a, 13b, 19) prévu sur ledit deuxième élément de maillon (5), lesdits éléments de verrouillage (15, 17, 13a, 13b, 19) étant agencés pour définir lesdits états stables lorsque ledit élément mobile (9) se trouve dans une position de verrouillage, ledit au moins un premier élément de verrouillage (15, 17) étant libre par rapport audit au moins un deuxième élément de verrouillage (13a, 13b, 19) lorsque ledit élément mobile (9) se trouve dans une position de déverrouillage,
**caractérisé en ce que** ledit élément mobile (9) forme une surface extérieure dudit maillon s'étendant sur substantiellement toute la largeur dudit premier élément de maillon (3), l'ensemble dudit élément mobile (9) étant déplaçable entre ladite position de verrouillage et ladite position de déverrouillage.

2. Maillon (1) selon la revendication précédente, dans lequel au moins un élément élastique de rappel (11) est prévu, ledit élément élastique de rappel (11) étant agencé pour rappeler ledit élément mobile (9) vers ladite position de verrouillage.

3. Maillon (1) selon l'une des revendications précédentes, dans lequel ledit élément mobile (9) définit un creux (9a), un tenon (5a) que comporte ledit deuxième élément de maillon (5) étant imbriqué dans ledit creux (9a), ledit au moins un premier élément de verrouillage (15) se trouvant au moins partiellement dans ledit creux (9a), ledit au moins un deuxième élément de verrouillage (13a, 13b) étant prévu sur ledit tenon (5a).

4. Maillon (1) selon la revendication précédente, dans lequel ledit au moins un premier élément de verrouillage (15) comporte une première goupille (15) portée par ledit élément mobile (9), et ledit au moins un deuxième élément de verrouillage (13a, 13b) comporte deux encoches (13a, 13b) formées dans ledit tenon (5a), ou un ergot (29) formé dans ledit tenon (5a), lesdites encoches (13a, 13b) ou ledit ergot (29) étant agencé(es) pour coopérer avec ladite première goupille (15).

5. Maillon (1) selon l'une des revendications 3 à 4, dans lequel ledit au moins un premier élément de verrouillage (15) comporte une deuxième goupille (17) portée par ledit élément mobile (9), ladite deuxième goupille (17) étant munie d'une gorge (17a) circonférentielle, ledit au moins un deuxième élément de verrouillage comportant une fente de blocage (19) comportant une ouverture (19a) qui permet le passage de la tête de ladite deuxième goupille (17) exclusivement dans chacun desdits états stables, ladite fente de blocage (19) étant conformée de telle sorte que l'alignement entre ladite gorge (17a) et ladite fente de blocage (19) permet le passage de la deuxième goupille (17) lors d'une transition de l'un des états stables à l'autre.

6. Maillon (1) selon l'une des revendications 1 à 3, dans lequel ledit au moins un premier élément de verrouillage (23a, 23b) fait partie d'une tige (23) traversant ledit élément mobile (9), ladite tige (23) étant munie d'au moins une gorge (23c, 23d, 23e, 23f) circonférentielle, ledit au moins un deuxième élément de verrouillage comportant au moins une fente de blocage (19, 25) comportant une ouverture (19a, 25a) qui permet le passage dudit premier élément de verrouillage (23a, 23b) correspondant exclusivement dans chacun desdits états stables, ladite au moins une fente de blocage (19, 25) étant conformée de telle sorte que l'alignement entre ladite gorge correspondante (23c, 23d, 23e, 23f) et ladite au moins une fente de blocage (19, 25) correspondante permet le passage de la tige (23) lors d'une transition de l'un des états stables à l'autre.

7. Maillon (1) selon l'une des revendications 5 et 6, dans lequel ladite fente de blocage (19, 25) comporte deux parties (19a, 25a) agencées pour permettre le passage dudit premier élément de verrouillage (17, 23a, 23b) correspondant, lesdites deux parties (19a, 25a) étant liées par un tronçon intermédiaire ayant une largeur qui est supérieure au diamètre de ladite gorge (17a, 23c, 23d, 23e, 23f).

8. Maillon (1) selon la revendication 2, selon la revendication 3, ainsi que selon l'une des revendications 4 à 7, dans lequel ledit élément élastique de rappel (11) est agencé dans ledit creux (9a), et est situé entre ledit premier élément de maillon (3) et ledit élément mobile (9).

9. Bracelet (100) comprenant au moins un maillon (1) selon l'une des revendications précédentes.

10. Montre bracelet comportant un bracelet (100) selon la revendication précédente.
